# EUROPÄISCHE PATENTSCHRIFT

(11) **EP 0 086 257 B1**
(45) Veröffentlichungstag und Bekanntmachung des Hinweises auf die Patenterteilung: **21.01.1987**
(21) Anmeldenummer: 82109812.6
(22) Anmeldetag: 23.10.1982
(51) Int. Cl.: F41F 9/06, F41F 9/00

(54) **Verriegelung einer Rohrwaffe während des Ladevorganges**
Locking of a gun during the loading process
Verrouillage d'un canon pendant la période de chargement

(30) Priorität: 11.02.1982 DE 3204721
(43) Veröffentlichungstag der Anmeldung: 24.08.1983
(73) Patentinhaber: Rheinmetall GmbH, 40880 Ratingen (DE)
(72) Erfinder: Elspass, Marold, D-4044 Kaarst (DE)
(74) Vertreter: Behrens, Ralf Holger (DE)

## Beschreibung

Die Erfindung betrifft eine Rohrwaffe nach dem Oberbegriff des Patentanspruchs 1.

Bei einer derartigen aus der DE-B1-19 38 681 bekannten Rohrwaffe mit einer vom Waffenhöhenrichtteil getrennten automatischen Ladeeinrichtung ist es schwierig, eine genaue Ladeposition, in der eine reibungslose Beschickung aus dem Lader möglich ist, zu erreichen. Es ist beispielsweise möglich, daß bei einem elektrischmechanisch betriebenen Richtantrieb das Waffenhöhenrichtteil gegenüber einer Ladeeinrichtung auswandern kann, weil das Waffenhöhenrichtteil in einem einer Waffenstabilisierungsanlage entsprechenden spezifischen Toleranzbereich schwingend verbleibt und durch einen anschließenden Bremsvorgang überwiegend eine von der Indexposition abweichende Ladeposition erreicht wird. Dadurch wird jedoch der zeitliche Ablauf für den Ladevorgang stark eingeengt, so daß die Vorderung einen kurzzeitigen und präzisen Justiervorgang und somit eine Kadenzerhöhung zu erzielen, nur unzureichend erfüllt werden kann.

Bisher bekannte beispielsweise an Steilfeuerwaffen angeordnete Einrichtungen zum Justieren des Waffenhöhenrichtteils in einer Ladeposition weisen jedoch erhebliche Mängel auf, wodurch ebenfalls kurzzeitige, sichere und präzise Ladevorgänge, wie sie bei einer vollautomatischen Ladeeinrichtung erforderlich sind, nicht erreicht werden können.

Bei einer aus der DE-C-143980 bekannten Haubitze enthalten die Mittel zur Fixierung des Waffenrohres in der Ladeposition einen manuell umlegbaren Hebel U, durch dessen Bedienung eine axial. verschiebbare Kupplung ein Höhenrichtgetriebe auskuppelt, so daß ein Schwenken des Waffenrohres aus der Feuerstellung in die Ladeposition ohne Höhenrichtgetriebe durch einen weiteren Hebel X ermöglicht wird. Dadurch, daß das Waffenrohr beim Schwenken in die Ladeposition gegenüber dem Höhenrichtgetriebe ausgekuppelt ist, ist ein Schwenken in die Ladeposition nur bei einem hecklastigen Waffenrohr erreichbar, wobei das Waffenrohr in der Ladeposition lediglich auf dem Hebel X aufliegt. Eine Halterung, die ein Ausweichen des Waffenrohres nach oben hin vermeiden könnte, ist nicht vorgesehen. Das Waffenrohr kann nur sicher in der Feuerstellung durch das Höhenrichtgetriebe gehalten werden, so daß eine sichere Haltefunktion in der Ladeposition beispielsweise bei einem sich fortwährend gegenüber einer horizontalen Lage verändernden Waffenseitrichtteil nicht erreicht werden kann, wodurch eine kurzzeitige Zuführung der Patronen aus einer vollautomatischen Ladeeinrichtung nicht möglich ist.

Eine weitere Einrichtung zum Entkuppeln einer Höhenrichtmaschine von einem Waffenrohr zur Gewährleistung einer manuellen Schwenkbewegung des Waffenrohres in die Ladeposition ist aus der DE-C-308557 bekannt. In der Ladestellung muß aufgrund der außer Eingriff stehenden Höhenrichtmaschine das Waffenrohr durch eine am Waffenhöhenrichtteil angeordnete Reibkupplung festgehalten werden. Durch die manuelle Bedienung zur Durchführung der Schwenkbewegung läßt sich eine kurzzeitige und durch die Reibungskupplung eine präzise Justierung des Waffenrohres in einer für den Ladevorgang notwendigen Indexposition nicht erreichen, zumal die waagerechte Lage (Ladeposition) des Waffenrohres beispielsweise nur durch eine Lybelle zu ersehen ist. Notwendige Nachkorrekturen der Reibungskupplung und eine umständliche Kontrolle durch die Lybelle verursachen nachteiligerweise einen weiteren Zeitverlust, so daß sich eine derartige Verriegelung des Waffenrohres ebenfalls nicht für eine mit hoher Kadenz vollautomatisch arbeitende Ladeeinrichtung eignet.

Bei einer aus der DE-C 27 31 73 bekannten Sperreinrichtung, zum Justieren eines in der Ladeposition von einer Höhenrichtmaschine entkoppelten Waffenrohres, greifen Sperrzähne in einen Zahnbogen ein. Die Sperrzähne sind jedoch in einer Bewegungsrichtung des Waffenrohres frei beweglich, so daß eine beidseitige nach oben und nach unten gegen Schwingungen gesicherte Verriegelungsstellung des Waffenrohres in der Ladeposition nicht erreicht werden kann. Der Verriegelungsmechanismus der Zähne ist dabei derartig mit dem Verschluß verbunden, daß er seine Bewegungen nur in Abhängigkeit von den Verschlußbewegungen durchführen kann. Deshalb ist auch durch diese Sperreinrichtung eine kurzzeitige, sichere und präzise durchführbare Verriegelung des Waffenrohres in der Indexposition, zur Gewährleistung eines automatischen Ladevorganges, nicht möglich.

Schließlich zeigt die GB-A-296716 eine durch einen Handhebel betätigbare Steuereinrichtung, mit der unterschiedliche Waffenfunktionen in Abhängigkeit von der jeweiligen Stellung einer durch den Handhebel drehbaren Welle kontrolliert durchgeführt werden. Durch die Steuereinrichtung wird beispielsweise ein Weg aufgezeigt, die Bewegungsabläufe des Waffenₕö- henrichtteiles durch Hydraulikventile zu steuern, und für einen Anschlag des Höhenrichtteiles in der Ladeposition, ein mechanisches Gestänge zu betätigen. Mittel, die in der Ladeposition das Waffenhöhenrichtteil sicher und präzise halten, werden jedoch nicht offenbart.

Demgegenüber liegt der Erfindung die Aufgabe zugrunde, für eine Rohrwaffe der eingangs genannten Gattung eine automatisch antreibbare Verriegelungseinrichtung zu schaffen, durch die das Waffenhöhenrichtteil der Rohrwaffe gegenüber einer vollautomatischen Ladeeinrichtung während einer kurzzeitigen Ladezeit in einer stetig gleichbleibenden Indexposition sicher und präzise justiert wird.

Gelöst wird diese Aufgabe durch die in kennzeichen dem Teil des Patentanspruchs 1 angegebenen Merkmale.

In vorteilhafter Weise wird kurzzeitig eine sichere und präzise Justierung des Waffenhöhenrichtteils in einer Indexposition unabhängig von zeitraubenden Ladepositionskorrekturen durch eine am Waffenseitenrichtteil und am Waffenhöhenrichtteil angeordnete automatisch angetriebene Verriegelungseinrichtung erreicht. Die Verriegelungseinrichtung. ermöglicht es, daß während des Verriegelungsvorganges die erforderliche Leistung für die Drehung einer von einer Antriebs-und Bremseinheit angetriebenen und gebremsten Klaue von einem Motor über ein in der Drehgeschwindigkeit und im Drehmoment abgestimmtes Getriebe in kürzester Zeit erbracht wird, und daß bei dem Bremsvorgang eine ausreichende Sicherheit für die Arretierung des Bolzens gewährleistet ist. Dadurch wird beim Ladevorgang der Rohrwaffe das Waffenhöhenrichtteil in einer kadenzabhängigen nur kurzzeitig zur Verfügung stehenden Zeit präzise und sicher in der zum Laden notwendigen Indexposition gehalten.

Desweiteren zeichnet sich diese Verriegelungseinrichtung bei einer getrennt vom Waffenhöhenrichtteil angeordneten vollautomatischen Ladeeinrichtung dadurch vorteilhaft aus, daß auch unter waffenunabhängiger Beeinflußung eine stets gleiche Indexposition für den Ladevorgang erreicht wird, vor allem auch, wenn störende Einflüsse die Ladeposition ständig beeinträchtigen, beispielsweise bei sich fortwährend verändernden Positionen des Waffenseiten- und des Waffenhöhenrichtteiles.

Weitere vorteilhafte Ausgestaltungen und Weiterbildungen gehen aus den Unteransprüchen hervor.

Die Gestaltung der Klaue zeichnet sich besonders vorteilhaft dadurch aus, daß nämlich noch vor Erreichen der halben maximalen Verriegelungsdrehung der Klaue bereits der am Waffenhöhenrichtteil befestigte Bolzen in einer Position gehalten wird, in der nur noch ein minimaler Bewegungshub des Höhenrichtteiles gestattet wird u'nd deshalb, bei Erreichen dieser Halteposition, über eine Endschaltereinrichtung die tragenden Organe des Höhenrichtteiles abgeschaltet werden können, die jedoch nach Beendigung des Ladevorganges und Rückdrehung der Klaue bereits wieder in der Halteposition die Tragefunktion des Höhenrichtteiles übernehmen können.

Die diametrale Anordnung formgleicher Backen auf der Klaue gestattet, in unverriegelter Stellung der Klaue, ein Durchschwenken nach oben und nach unten des am Waffenhöhenrichtteil befestigten ovalen Bolzens um die Schildzapfenachse, während durch eine bestimmte Drehbewegung der Klaue, einmal durch die Ovalität des Bolzens und zum anderen durch die Formgebung der auswechselbaren gegen Abrieb widerstandsfesten Verschleißplatten, eine schnelle Abnahme des Raumes zwischen Bolzen und Verschleißplatten erreicht wird, wobei durch jeweils zwei diametral angeordnete Flächen der Verschleißplatten die Verriegelung des Bolzens in aufeinander abgestimmten Schritten vollzogen wird. Die Formgebung und Werkstoffabstimmung von Verschleißplatten und Bolzen stellen deshalb einen weiteren Vorteil dar, weil auch bei kurzfristig auftretenden hohen Stoßbelastungen die Verriegelungsfunktion gewährleistet bleibt.

Entsprechend einer Besonderheit der Erfindung wird durch die Anbringung der Verriegelungseinrichtung im Bereich zwischen Schildzapfenachse und Verschluß, vorzugsweise in Verschlußnähe, durch die Verriegelung in Indexposition, eine exakte stets gleiche Ladeposition erreicht, wobei eine Korrektur der Justierung des Bolzens gegenüber der Klaue in Richtung Rohrseelenachse möglich ist und Fertigungstoleranzen in Achsrichtung des Bolzens von der Verriegelungseinrichtung kompensiert werden können.

Die Erfindung wird nachstehend anhand eines, in den Zeichnungen unter weitgehendem Verzicht auf erfindungsunwesentliche Einzelheiten dargestellten bevorzugten Ausführungsbeispieles des näheren erläutert.

Es zeigt :
Figur 1 eine vereinfachte Darstellung einer Verriegelungseinrichtung, gesehen in Rohrseelenachsrichtung,
Figur 2 eine Schnittdarstellung entlang der Fläche 2-2 in Figur 1 durch die Backen der Klaue und durch den verriegelten Bolzen mit Angabe des Schwenkbereiches des Bolzens,
Figur 3 eine Draufsicht der Verriegelungseinrichtung mit halber Darstellung des schwenkbaren Waffenhöhenrichtteiles,
Figur 4a, 4b, 4c eine Schnittdarstellung entlang der Fläche 4-4 in Figur 1
Figur 4a die entriegelte Stellung des Bolzens,
Figur 4b die Halteposition des Bolzens,
Figur 4c die Verriegelungsposition des Bolzens.

In Figur 1 wird ein um die Achse 28 schwenkbares Höhenrichtteil 1 mit einem in einer Rohrwaffenlagerung 6 in Richtung Rohrseelenachse 31 verschieblichen Waffenrohr 4 durch eine Verriegelungseinrichtung 3 in einer für den Ladevorgang notwendigen Indexposition 5 des Schwenkbereiches gehalten. Erreicht wird diese Indexposition durch einen an der Rohrwaffenlagerung befestigten Bolzen 7 und eine um den Bolzen 7 drehbare Klaue 9, die von einer am Waffenseitenrichtteil 2 befestigten Antriebs- und Bremseinheit 8 vor- und rückdrehbar angetrieben und gebremst wird. Der um die Indexposition 5 nach oben und nach unten schwenkbare Bolzen 7 ist durch Befestigungsmittel 30, beispielsweise Schrauben, an einer an der Rohrwaffenlagerung angegossenen, angeschweißten oder angeschraubten Halterung 43 justierbar, wobei eine genaue Lage des Bolzens in Richtung Rohrseelenachse 31 gegenüber der Klauenachse durch Verschieben der Führungsmittel 32, beispielsweise durch Nute und Ansatz möglich ist.

Figur 2 zeigt die Indexposition 5 der innerhalb des Drehwinkels β um die Achse 28 schwenkbaren Rohrseelenachse 31 des Waffenrohres. Diese für den Ladevorgang notwendige stetig wiederkehrende und präzise einzuhaltende Indexposition wird durch eine bestimmte Formgebung 22 der Backen 12 erreicht, durch die der im Querschnitt ovale Metallkörper 34 des Bolzens 7 (Figur 1) verriegelbar ist.

Figur 3 veranschaulicht die Befestigung der Halterung 43 an der Rohrwaffenlagerung 6 in der Nähe des Verschlusses 33 im Bereich zwischen Verschluß 33 und des um die Schildzapfenachse 28 drehbaren Wiegenkörpers 29. Der mit der Halterung verbundene Bolzen 7 befindet sich innerhalb der von der Klaue 9 gebildeten Backen 12 in unverriegelter Stellung, so daß aufgrund der freien Räume 11 zwischen den Außenseiten des Bolzens 7 und den Innenseiten 14 der Backen 12 der Bolzen 7 mit angeschlossenem Waffenhöhenrichtteil die Waffenhöhenrichtbewegung im Schwenkbereich des Drehwinkels β (Figur 2) durchführen kann. Um eine Ver- und Entriegelung des Bolzens 7 durch die entgegengesetzt der Antriebsseite 10 an der Klaue 9 angeordneten Backen 12 durchführen zu können, ist die Klaue 9 über ein vom Motor 37 bezüglich Drehmoment und Drehgeschwindigkeit abgestimmtes Getriebe 38 um die Achse 41 antreibbar und über eine leistungsstarke Bremse 39 mit ausreichender Sicherheit in der Verriegelungsstellung des Bolzens 7 (Figur 1) abbremsbar. Dieser Vorgang ist deshalb schnell, genau und dauernd wiederholbar, weil an dem fest - mit dem Waffenseitenrichtteil verbundenen Getriebe 38 eine die Drehbewegung der Klaue 9 überwachende Endschaltereinrichtung 40 angeordnet ist, durch die elektrische Steuersignale an den Motor 37 und an die Bremse 39 sowie an die tragenden Organe des Waffenhöhenrichtteiles während der Ver- und Entriegelung weitergeleitet werden.

Figur 4a verdeutlicht im einzelnen die Gestaltung der Backen 12. Beide Backen 12 weisen im Einführungsbereich zum Außenmantel 19 hin verlaufende Schrägen 15 auf, an die sich bei jeder Backe 12 eine zur Achse 41 sich öffnende U-förmige Ausnehmung 16 anschließt, in der eine Verschleißplatte 20, die mit einer aus Flächen 23, 24, 25, 26, 27 bestehenden Formgebung 22 versehen ist, über Befestigungsmittel 21 auswechselbar angeordnet ist. Dabei werden die Verschleißplatten 20 von den Seitenflächen 17 und den Basisflächen 18 der U-förmigen Ausnehmung 16 diametral fixiert, wobei die Basisfläche 18 unsymmetrisch zur Mittellinie 42 angeordnet ist. Der Metallkörper 34 weist einen ellipsenähnlichen, ovalen Flächenquerschnitt mit einer senkrecht auf der Längsache 35 stehenden Breitachse 36 auf. Die Backen 12 der Klaue 9 befinden sich gegenüber dem Metallkörper 34 in unverriegelter Warteposition, in der die Verschleißplatten 20 derartig beidseitig links und rechts vom Metallkörper 34 angeordnet sind, daß trotz einer Stabilisierungsanlage spezifischen Schwingung eine Berührung zwischen dem Metallkörper 34 und den Flächen 23 bis 27 der Verschleißplatten 20 nicht stattfinden kann.

Figur 4b veranschaulicht die Halteposition des Metallkörpers 34 durch die Flächen 26 der Verschleißplatten 20 innerhalb der angetriebenen Klaue 9. In dieser Position ist die Schwingbewegung auf das zwischen den Flächen 26 und dem Metallkörper 34 vorhandene minimale Spiel reduziert. Die Fläche 26 hat diese Halteposition während der Verriegelung bereits dann erreicht, bevor die in Figur 4a noch horizontal liegende Mittellinie 42 mit der Breitachse 36 den halben Drehwinkel der für die Verriegelung maximal möglichen Drehbewegung gebildet hat.

Figur 4c zeigt die Verriegelungsstellung des Metallkörpers 34 durch die diametral liegenden Flächen 24 der Verschlußplatten 20, nachdem die Klaue 9 in Endstellung weitergedreht wurde. Der als Bolzen 7 (Figur 1) mit ovalem Querschnitt dargestellte Metallkörper 34 wird nach Weiterdrehung der in Figur 4a noch horizontal liegenden Mittellinie 42 gegenüber der Breitachse 36 um den Winkel a, der in den Grenzen zwischen 90° und 130° liegen kann, an den Enden der Längsachse 35 durch die Seiten 24 fest durch Formschluß gehalten.

Die Verriegelungseinrichtung hat folgende Wirkungsweise:
Das schwingend in Warteposition verharrende Waffenhöhenrichtteil 1 befindet sich mit dem an ihm befestigten Bolzen 7, der als Metallkörper 34 im Querschnitt oval ausgebildet ist, in einem von den Seiten 26 der Verschleißplatten 20 erfaßbaren Bereich. Durch ein Signal einer nicht zur Erfindung gehörenden Stabilisierungsanlage wird die Bremse 39 gelöst und mit geringem Zeitversatz leitet der Motor 37 über das Getriebe 38 die für die Verriegelung notwendige Drehbewegung der Klaue 9 ein. Während der Drehbewegung werden bei Erreichen der Halteposition (Figur 4b) durch ein Signal der Endschaltereinrichtung 40 die tragenden Organe des Waffenhöhenrichtteiles abgeschaltet und bei Erreichen der Verriegelungsstellung (Figur 4c) erfolgt ein weiteres Signal, das die Verriegelung des Waffenhöhenrichtteiles meldet. In der Verriegelungsstellung wird gleichfalls über die Endschaltereinrichtung 40 der Motor 37 abgeschaltet und die Bremse in Tätigkeit gesetzt. Der Ladevorgang der Rohrwaffe kann beginnen. Nach Beendigung des Ladevorganges vollzieht sich der Funktionsablauf in umgekehrter Reihenfolge der vorbeschriebenen Schritte.

In der Beschreibung wird vorteilhaft verdeutlicht, daß durch eine elektromechanisch betriebene Verriegelungseinrichtung sicher, schnell und präzise durch Formschluß eine für den Ladevorgang notwendige Indexstellung des Waffenhöhenrichtteiles gegenüber einer separaten Ladeeinrichtung erreicht wird, wobei sich die Verriegelungseinrichtung durch hohe Verschieißfestigkeit und leichte Auswechselbarkeit der Verschleißteile sowie durch genaue Justiermöglichkeit auszeichnet. In einer weiteren nicht dargestellten Ausführungsvariante ist vorgesehen, die Verriegelungseinrichtung anstelle des elektro-mechanischen Antriebes mit einer elektro-hydraulischen Ansteuerung auszurüsten.

## Patentansprüche

1. Rohrwaffe, deren Waffenhöhenrichtteil während des Ladevorganges gegenüber einer von dem Waffenhöhenrichtteil unabhängigen und an einem Waffenseitenrichtteil angeordneten vollautomatischen Ladeeinrichtung eine Indexposition einnimmt, dadurch gekennzeichnet, daß für eine sichere, präzise und kurzzeitig durchführbare Verriegelung des Waffenhöhenrichtteils (1) in der Indexposition (5) an dem Waffenhöhenrichtteil (1) und an dem Waffenseitenrichtteil (2) Mittel einer automatisch antreibbaren Verriegelungseinrichtung (3) angeordnet sind, die aus einem an einer Waffenlagerung (6) des Waffenhöhenrichtteils (1) befestigten Bolzen (7) und einer an dem Waffenseitenrichtteil (2) angeschlossenen Antriebs- und Bremseinheit (8) mit einer damit verbundenen automatisch angetriebenen Klaue (9) bestehen, wobei durch Drehung der Klaue (9) um den Bolzen (7) die Verriegelung in der Indexposition (5) herstellbar ist.

2. Rohrwaffe nach Anspruch 1, dadurch gekennzeichnet, daß die Klaue (9) aus zwei diametral angeordneten formgleichen Backen (12) eines von der Antriebsseite (10) der Klaue (9) abgewandten Zylinderendes (13) besteht, wobei der Raum (11) zwischen den Backen (12) derart nutenförmig ausgenommen ist, daß die Innenseite (14) einer jeweiligen Backe (12) in Achsrichtung der Klaue (9) und zum Außenmantel (19) der Backe (12) hingerichtet Schrägen (15) und im Bereich zwischen den Schrägen (15) eine zur Achse (41) der Klaue (9) sich öffnende aus Seitenflächen (17), die zu einer aus einer horizontal verlaufenden Mittellinie (42) und der Achse (41) gebildeten Fläche parallel angeordnet sind, bestehende U-förmige Ausnehmung (16) aufweist, deren senkrecht auf den Seitenflächen (17) stehende Basisfläche (18) unsymmetrisch zur Mittellinie (42) angeordnet ist.

3. Rohrwaffe nach einem der Ansprüche 1 und 2, dadurch gekennzeichnet, daß in jeder Ausnehmung (16) der beiden Backen (12) formschlüssig Verschleißplatten (20) durch Befestigungsmittel (21) auswechselbar angeordnet sind, wobei die Innenseiten der Verschleißplatten (20) eine für die Schwenkbewegung des Bolzens (7) um die Schildzapfenachse (28) des Wiegenkörpers (29) verriegelnd wirkende Formgebung (22) aufweisen, wodurch zwei unterschiedliche Verriegelungsstellungen während des Verriegelungsvorganges einnehmbar sind.

4. Rohrwaffe nach einem der Ansprüche 1 bis 3, dadurch gekennzeichnet, daß die Formgebung (22) der Innenseiten der Verschleißplatten (20) aus unterschiedlich zur Basisfläche (18) geneigten Flächen (23, 24, 25, 26, 27) besteht, wobei während des Verriegelungsvorganges der Bolzen (7) durch die Flächen (26) in bewegungsmäßig eingeschränkter Halteposition und durch die Flächen (24) endgültig verriegelbar ist.

5. Rohrwaffe nach einem der Ansprüche 1 bis 4, dadurch gekennzeichnet, daß der Bolzen (7) durch Befestigungsmittel (30) einseitig links oder rechts im Bereich zwischen Schildzapfenachse (28) und Verschluß (33) in Verschlußnähe an einer mit der Rohrwaffenlagerung (6) fest verbundenen Halterung (43) befestigt ist und in Richtung Rohrseelenachse (31) durch Führungsmittel (32) verschiebbar und dadurch exakt gegenüber der Achse der Klaue (9) justierbar ist.

6. Rohrwaffe nach einem der Ansprüche 1 bis 5, dadurch gekennzeichnet, daß der Bolzen (7) aus einem Metallkörper (34) mit einem ellipsenähnichen, ovalen Flächenquerschnitt besteht, dessen Längsachse (35) senkrecht und dessen Breitachse (36) parallel zur Rohrseelenachse (31) angeordnet sind.

7. Rohrwaffe nach einem der Ansprüche 1 bis 6, dadurch gekennzeichnet, daß die Antriebs- und Bremseinheit (8) aus einem Motor (37), einem Getriebe (38), einer Bremse (39) und einer Endschaltereinrichtung (40) besteht, wobei nach Vordrehung der Klaue (9) mittels Motor (37) und Getriebe (38) bei Erreichen der Halteposition durch ein von der Endschaltereinrichtung (40) abgegebenes Steuersignal die bisher tragenden Organe des Höhenrichtteiles (1) abschaltbar sind und daß die Indexposition (5) erst in der Stellung der endgültigen Verriegelung durch Abschalten des Motors (37) und Einschalten der Bremse (39) feststellbar ist.

8. Rohrwaffe nach einem der Ansprüche 1 bis 7, dadurch gekennzeichnet, daß die tragenden Organe des Waffenhöhenrichtteiles (1) nach Lösen der Bremse (39) und Rückdrehung der Klaue (9) durch Motor (37) und Getriebe (38) beim Erreichen der Halteposition durch die Endschaltereinrichtung (40) einschaltbar sind und der Bolzen (7) nach Rückdrehung der Klaue (9) in ihrer Ausgangsposition, zwischen den geöffneten Backen (12) hindurch nach oben und nach unten schwenkbar ist.

9. Rohrwaffe, nach einem der Ansprüche 1 bis 8, dadurch gekennzeichnet, daß die endgültige Verriegelungsstellung der Klaue (9) in einem Bereich des Drehwinkels α von 900 e- a < 130° liegt und die Halteposition vor Überschreiten des halben maximalen Drehwinkels erreicht ist.

## Claims

1. Barrel weapon of which the weapon elevating part during the loading operation assumes an index position in relation to a fully automatic loading device independent of the weapon elevating part and positioned on a weapon traversing part, characterized by the fact that for a reliable, accurate and rapidly obtainable locking of the elevating part (1) in the index position (5) the elevating part (1) and the traversing part (2) are fitted with means associated with an automatically operable locking apparatus (3) and comprising a bolt (7) affixed to a weapon mount (6) of the elevating part (1) and a driving and brake unit (8) which is connected to the traversing part (2) and to which is connected an automatically driven claw (9), the locking in the index position (5) being obtainable by rotating the claw (9) around the bolt (7).

2. Barrel weapon in accordance with Claim 1, characterized by the fact that the claw (9) comprises two diametrically positioned jaws (12) inde- ntical in shape and associated with a cylinder end (13) facing away from the driving side (10) of the claw (9), the space (11) between the jaws (12) being recessed in the form of a groove in such a way that the inside (14) of each jaw (12) has slopes (15) in the axial direction of the claw (9) and directed towards the outer casing (19) of the jaw (12), while the zone between the slopes (15) has a U-shaped recess (16) which opens towards the axis (41) of the claw (9) and which comprises side surfaces (17) situated parallel to a surface formed by a horizontal median line (42) and the axis (41) and of which the base surface (18) perpendicular to the side surfaces (17) is situated asymmetrically in relation to the median line (42).

3. Barrel weapon in accordance with any one of Claims 1 and 2, characterized by the fact that in each recess (16) of the two jaws (12) keyed wearing plates (20) are provided and are interchangeable by securing means (21), the insides of the wearing plates (20) having a shape (22) acting as a locking means for the pivoting movement of the bolt (7) about the trunnion axis (28) of the cradle body (29) so that two different locking positions can be assumed during the locking process.

4. Barrel weapon in accordance with any one of Claims 1 to 3, characterized by the fact that the shape (22) of the insides of the wearing plates (20) comprises surfaces (23, 24, 25, 26, 27) inclined differently with respect to the base surface (18), while during the locking process the bolt (7) is finally lockable by the surfaces (26) in a holding position with reduced possibility of movement and by the surfaces (24).

5. Barrel weapon in accordance with any one of Claims 1 to 4, characterized by the fact that the bolt (7), through securing means (30), is affixed on one side and to the left or to the right in the zone between the trunnion axis (28) and the breech (33) in the vicinity of the breech and on a mounting (43) rigidly connected with the barrel weapon mount (6), and is movable in the direction of the bore axis (31) by a guide means (32) and thus accurately adjustable in position in relation to the axis of the claw (9).

6. Barrel weapon in accordance with any one of Claims 1 to 5, characterized by the fact that the bolt (7) comprises a metal body (34) with an approximately elliptical oval surface cross section, of which the longitudinal axis (35) and the transverse axis (36) are parallel to the bore axis (31).

7. Barrel weapon in accordance with any one of Claims 1 to 6, characterized by the fact that the driving and brake unit (8) comprises a motor (37), a gearing (38), a brake (39) and a limit switch device (40), after the claw (9) has been rotated forwards by means of the motor (37) and gearing (38) and when the holding position is reached, the elements of the elevating part (1) which were hitherto supporting elements therefor can be switched off by a control signal emitted by the limit switch device (40) and the index position (5) can only be fixed in the final locking position by switching off the motor (37) and switching on the brake (39).

8. Barrel weapon in accordance with any one of Claims 1 to 7, characterized by the fact that the supporting elements of the elevating part (1), after the brake (39) has been released and the claw (9) rotated back by the motor (37) and gearing (38) and when the holding position has been reached, can be actuated by the limit switch device (40) and the bolt (7) can be pivoted upwards and downwards between and past the opened jaws (12) after the claw (9) has been rotated back to its initial position.

9. Barrel weapon in accordance with any one of Claims 1 to 8, characterized by the fact that the final locking position of the claw (9) is situated at a rotation angle a of between 90° and 130° and that the holding position is reached before half the maximum rotation angle has been exceeded.

## Revendications

1. Arme à tube dont la pièce de pointage en hauteur prend une position de repérage par rapport à un dispositif de chargement entièrement automatique indépendant de la pièce de pointage en hauteur et placé sur une pièce de pointage latéral, pendant le processus de chargement, caractérisée en ce que, pour obtenir un verrouillage sûr, précis et pouvant être effectué rapidement de la pièce de pointage en hauteur (1) de l'arme dans la position de repérage (5), des organes d'un dispositif de verrouillage (3) pouvant être entraîné automatiquement sont placés sur la pièce de pointage en hauteur (1) et la pièce de pointage latéral (2), organes qui comprennent un tourillon (7) fixé sur un support (6) d'appui sur l'arme de la pièce de pointage en-hauteur (1) et un groupe d'entraînement et de freinage (8) raccordé à la pièce de pointage latéral (2) de l'arme, comportant un mors (9) entraîné automatiquement qui lui est relié, le verrouillage dans la position de repérage (5) pouvant être effectué par rotation du mors (9) autour du tourillon (7).

2. Arme selon la revendication 1, caractérisée en ce que le mors (9) comprend deux mâchoires (12) de même forme, disposées diamétralement, d'une extrémité de cylindre (13) opposée au côté d'entraînement (10) du mors (9), l'intervalle (11) entre les mâchoires (12) comportant un évidement en forme de rainure tel que la face intérieure (14) de chaque mâchoire (12) comporte des parties obliques (15) dirigées dans la direction axiale du mors (9) vers la surface latérale extérieure (19) des mâchoires (12) et, dans la zone comprise entre les parties obliques (15), un évidement en U (16) ouvert vers l'axe (41) du mors (9), comprenant des surfaces latérales (17) disposées parallèlement à une surface définie par un axe horizontal (42) et l'axe (41), dont la surface de base (18) orthogonale aux surfaces latérales (17) est disposée dissymétriquement par rapport à l'axe (42).

3. Arme selon l'une·des revendications 1 et 2, caractérisée en ce que des plaques d'usure (20) sont placées de façon amovible grâce à des moyens de fixation (21) dans chaque évidement (16) des deux mâchoires (12) avec concordance de forme, les faces intérieures des plaques d'usure (20) présentant une conformation (22) ayant un effet de verrouillage pour le mouvement de pivotement du tourillon (7) autour de l'axe (28) du tourillon de pointage du corps de berceau (29), de sorte que deux positions de verrouillage différentes peuvent être prises pendant le processus de verrouillage.

4. Arme selon l'une des revendications 1 à 3, caractérisée en ce que la conformation (22) des faces intérieures des plaques d'usure (20) comprend des surfaces (23, 24, 25, 26, 27) d'inclinaisons différentes par rapport à la surface de base (18), le tourillon (7) pouvant, pendant le processus de verrouillage, être verrouillé par les surfaces (26) dans une position d'arrêt à limitation de mouvement et par les surfaces (24) de façon définitive.

5. Arme selon l'une des revendications 1 à 4, caractérisée en ce que le tourillon (7) est fixé par des moyens de fixation (30) unilatéralement à gauche ou à droite dans la zone comprise entre l'axe (28) du tourillon du tube et la culasse (33) au voisinage de la culasse sur un dispositif de fixation (43) relié rigidement au palier (6) de l'arme et peut être déplacé dans la direction de l'âme (31) par des moyens de guidage (32) et être ajusté ainsi exactement par rapport à l'axe du mors (9).

6. Arme selon l'une des revendications 1 à 5, caractérisée en ce que le tourillon (7) est constitué par un corps métallique (34) à surface de section droite ovale, semblable à une ellipse, dont l'axe longitudinal (35) est disposé orthogonalement à l'âme (31) et son axe transversal (36) parallèlement à celle-ci.

7. Arme selon l'une des revendications 1 à 6, caractérisée en ce que le groupe d'entraînement et de freinage (8) comprend un moteur (37), une transmission (38), un frein (39) et un dispositif à interrupteurs de fin de course (40), un signal de commande pouvant arrêter les organes jusque-là porteurs de la pièce de pointage en hauteur (1), après rotation vers l'avant du mors (9) grâce au moteur (37) et à la transmission (38), lorsque la position d'arrêt est atteinte, et en ce que la position de repérage (5) ne peut être fixée que dans la position du verrouillage définitif par coupure du moteur (37) et mise en action du frein (39).

8. Arme selon l'une des revendications 1 à 7, caractérisée en ce que les organes porteurs de la pièce de pointage en hauteur (1) peuvent être mis en service après desserrage du frein (39) et rotation vers l'arrière du mors (9) par le moteur (37) et la transmission (38), lorsque la position d'arrêt est atteinte, par le dispositif à interrupteurs fin de course (40), et le tourillon (7) peut pivoter vers le haut et vers le bas après rotation vers l'arrière du mors (9) dans sa position initiale, entre les mâchoires (12) ouvertes.

9. Arme selon l'une des revendications 1 à 8, caractérisée en ce que la position de verrouillage finale du mors (9) est située dans un intervalle de l'angle de rotation a de 90° à 130°, et en ce que la position d'arrêt est atteinte avant dépassement de la moitié de l'angle de rotation maximum.
